# EUROPÄISCHE PATENTSCHRIFT

(11) **EP 0 362 573 B1**
(45) Veröffentlichungstag und Bekanntmachung des Hinweises auf die Patenterteilung: **13.04.1994**
(21) Anmeldenummer: 89116633.2
(22) Anmeldetag: 08.09.1989
(51) Int. Cl.: B26D 1/00

(54) **Messer zum Schneiden von Gut in Scheiben**
Cutter for slicing a product
Couteau pour trancher des matériaux

(30) Priorität: 03.10.1988 DE 3833596
(43) Veröffentlichungstag der Anmeldung: 11.04.1990
(73) Patentinhaber: Reifenhäuser, Uwe, 57614 Burglahr (DE)
(72) Erfinder: Reifenhäuser, Uwe, 57614 Burglahr (DE)
(74) Vertreter: Bauer, Hubert, Dipl.-Ing.

(56) Entgegenhaltungen:
- DE-A- 2 129 539
- DE-A- 2 440 838
- DE-C- 148 592
- DE-C- 3 635 572
- US-A- 4 043 238

## Beschreibung

Die Erfindung betrifft eine Messerscheibe zum Schneiden von in Richtung seiner Längsachse relativ zur Messerscheibe vorgeschobenem und beim Überschreiten eines bestimmten Schneiddruckes sich plastisch verformendem Gut, wie beispielsweise in Scheiben zu schneidenden Wurst- oder Fleischwaren. Die mit konstanter Drehzahl angetreibene Messerscheibe ist an ihrem spiralförmigen Umfang mit einer Schneidkante versehen und auf einer senkrecht zu ihrer Ebene ausgerichteten Welle angeordnet. Über diese ist die Messerscheibe um eine im wesentlichen zu einer Längsachse des Guts parallele Rotationsachse angetrieben.

Derartige Messerscheiben mit einer nach einer archimedischen oder logarithmischen Kurve verlaufenden Schneidkante sind allgemein bekannt und ermöglichen es, beispielsweise einen Wurststrang in Längsrichtung taktweise um die Stärke einer abzuschneidenden Scheibe vorzuschieben, wobei der Vorschubtakt der Messerdrehzahl entspricht und jeweils innerhalb eines Zeitabschnittes einer Messerdrehung der Vorschub erfolgt, während dessen sich die Messerscheibe insgesamt außerhalb des vom Wurststrang eingenommenen Querschnitts befindet, so daß eine Vorschubbehinderung durch einen Messerteil ausgeschlossen werden kann.

Es besteht aber auch die Möglichkeit, den Wurststrang während des Schneidvorgangs kontinuierlich vorzuschieben, wenn in Abhängigkeit vom Verhältnis zwischen Vorschub- und Schneidgeschwindigkeit spitzwinklig zu der zur Längsachse des Wurststrangs senkrechten Ebene verlaufende Schnittflächen in Kauf genommen oder gar anstrebt werden.

Die bekannten Messerscheiben mit einem Schneidkantenverlauf nach einer archimedischen Spirale führen bei konstantem Abstand zwischen der Rotationsachse der Messerscheibe und der Mittelachse des zu schneidenden Guts und bei antriebsbedingter konstanter Winkelgeschwindigkeit der Messerscheibe zu einer gleichfalls konstanten Vorschubgeschwindigkeit der Schneidkante durch das Gut. Da aber am Anfang und Ende eines Schnittes die Verformungsneigung eines Guts häufig erhöht ist, wirkt sich in diesen Schneidphasen eine große Vorschubgeschwindigkeit der Schneidkante insofern negativ aus, als durch den Druck der Schneide das Schneidgut erheblich verformt wird, so daß Scheiben mit einer sehr unregelmäßigen Geometrie anfallen, wobei insbesondere die Stärke der Scheiben in ihren Randbereichen variiert und teilweise keilförmige oder mit lappenförmigen Randstreifen versehene Scheiben anfallen. Um geometrisch exakte Scheiben zu erhalten, reicht es daher auch nicht aus, die Vorschubgeschwindigkeit der Schneidkante und die Messerdrehzahl entsprechend klein zu halten, was zudem die Produktivität einer mit einer derartigen Messerscheibe ausgestatteten Schneideinrichtung entsprechend beeinträchtigen würde, da es für einen möglichst verformungsfreien Schnitt auf das Verhältnis Vorschubgeschwindigkeit:Schnittgeschwindigkeit ankommt.

Die bekannten Messerscheiben mit einem Schneidkantenverlauf nach einer logarithmischen Spirale führen unter den im übrigen mit den vorgenannten Bedingungen übereinstimmenden Bedingungen zu einer überproportionalen Zunahme der Vorschubgeschwindigkeit der Schneidkante, da die Vorschubgeschwindigkeit nicht wie die Winkelgeschwindigkeit konstant ist, sondern der Umfangsgeschwindigkeit entspricht, die vom jeweiligen Abstand des Schneidkantenpunktes zur Rotationsachse abhängt. Dadurch erreicht die Vorschubgeschwindigkeit der Schneidkante am Ende eines Schnittes ihr Maximum, so daß sich in diesem in der Regel besonders zur Verformung neigenden Randbereich bezüglich der Scheibengeometrie der zuvor beschriebene Nachteil in gleicher Weise einstellt und keilförmige oder mit einem lappenförmigen Rand versehene Scheiben anfallen. Somit reicht es auch hierbei nicht aus, die Messerdrehzahl und die maximale Schneidkantengeschwindigkeit zu senken.

Der Erfindung liegt die Aufgabe zugrunde, eine Messerscheibe der eingangs beschriebenen Art so auszubilden, daß bei konstanter Messerdrehzahl die Vorschubgeschwindigkeit des jeweils aktiven Abschnitts der Schneidkante der jeweiligen Verformungsneigung des zu schneidenden Guts angepaßt ist, d. h. die Größe der Vorschubgeschwindigkeit soll umgekehrt proportional der Verformungsneigung des Guts zu steigern bzw. zu reduzieren sein.

Zur Lösung dieser Aufgabe wird von einer Messerscheibe der im Oberbegriff des Anspruchs 1 genannten gattungsgemäßen Art ausgegangen, welche erfindungsgemäß die im kennzeichnenden Teil desselben angegebenen Merkmale aufweist.

Durch die erfindungsgemäßen drei unterschiedlichen Schneidkantenabschnitte läßt sich die Vorschubgeschwindigkeit am Anfang eines Schnittes bei erheblicher Verformungsneigung des Guts entsprechend gering halten, sodann entsprechend der reduzierten Verformungsneigung des Guts steigern, um schließlich wieder gegen Ende des Schnittes bei erneut zunehmender Verformungsneigung des Guts entsprechend verringert zu werden.

Entspricht gemäß einer besonders vorteilhaften Ausgestaltung der Erfindung die Radienzunahme des ersten und des dritten Abschnitts der Schneidkante einer archimedischen Spirale und die Radienzunahme des zweiten Abschnitts der Schneidkante einer Kosinusspirale, so ist während des bezüglich einer Verformung kritischen ersten und dritten Abschnitts die Vorschubgeschwindigkeit der Schneidkante auf eine konstant geringe Größe einstellbar und während des bezüglich einer Verformung unkritischen zweiten Abschnitts die Vorschubgeschwindigkeit der Schneidkante auf eine Größe beschleunigbar, durch die Zeitverluste während des ersten und dritten Abschnitts mehr als kompensiert werden können. Eine hohe Produktivität einer Schneideinrichtung, die mit der erfindungsgemäßen Messerscheibe ausgestattet ist, läßt sich daher gewährleisten, ohne die Formgenauigkeit der von einem empfindlichen Gut abgeschnittenen Scheiben durch insgesamt hohe durchschnittliche Schneidgeschwindigkeiten zu beeinträchtigen.

Da die Verformungsempfindlichkeit des zu schneidenen Guts regelmäßig am Ende eines Schnitts noch ausgeprägter ist als am Anfang eines Schnitts, sieht eine weitere Ausgestaltung der Erfindung vor, daß die Radienzunahme über den ersten Abschnitt der Schneidkante größer ist als die Radienzunahme über den dritten Abschnitt der Schneidkante, so daß die konstante Vorschubgeschwindigkeit der Schneidkante des ersten Abschnitts größer ist als die des dritten Abschnitts.

Durch diese Ausgestaltung läßt sich die Vorschubgeschwindigkeit der Schneidkante für jeden Abschnitt optimieren, so daß eine entsprechende Steigerung der Schneidleistung unter Beibehaltung der Formgenauigkeit der anfallenden Scheiben ohne weiteres erreicht werden kann.

Eine besonders vorteilhafte Unterteilung einer Schneidkante erfolgt nach einer weiteren Ausgestaltung der Erfindung so, daß der erste Abschnitt sich über mehr als 45° und weniger als 90°, der zweiten Abschnitt sich über mehr als 90° und weniger als 180° und der dritte Abschnitt sich wiederum über mehr als 45° und weniger als 90° erstreckt.

Um die Messerscheibe so klein wie möglich auszubilden, sieht schließlich eine Ausgestaltung der Erfindung noch vor, daß die Differenz zwischen dem maximalen Radius des dritten Abschnitts der Schneidkante und dem minimalen Radius des ersten Abschnitts der Schneidkante dem maximalen Durchmesser der abzuschneidenden Scheiben angepaßt ist.

In der Zeichnung sind in Fig. 1 ein Ausführungsbeispiel einer erfindungsgemäßen Messerscheibe in einer Draufsicht und in Fig. 2 die Vorschubgeschwindigkeit des jeweils aktiven Schneidkantenbereichs der Messerscheibe als Zeit/Winkel-Funktion grafisch dargestellt.

Die auf einer nicht dargestellten Welle befestigte Messerscheibe 1 ist über 270° mit einer spiralförmig verlaufenden Schneidkante 2 versehen. Diese ist in der durch einen Pfeil 3 gekennzeichneten Drehrichtung der Messerscheibe 1 in einen ersten Abschnitt 4, einen zweiten Abschnitt 5 und einen dritten Abschnitt 6 unterteilt.

Bei dem ersten und dem dritten Abschnitt 4 bzw. 6 ist die Radienzunahme kleiner als die Radienzunahme bei dem dazwischen angeordneten zweiten Abschnitt 5. Die unterschiedliche Radienzunahme kommt dadurch zustande, daß die Schneidkante 2 über den Abschnitt 4 nach einer archimedischen Spirale, über den Abschnitt 5 nach einer Cosinus-Spirale und über den Abschnitt 6 wiederum nach einer archimedischen Spirale verläuft.

Wird beispielsweise die Messerscheibe 1 im Abschnitt 4 der sich insgesamt über 270° erstreckenden Schneidkante 2 mit einem kleinsten Radius von 44 mm und einem größten Radius von 58 mm und im Abschnitt 6 der Schneidkante 2 mit einem kleinsten Radius von 137 mm und einem größten Radius vom 150 mm ausgelegt, wobei sich folglich für die Schneidkante 2 des Abschnitts 5 ein kleinster Radius von 58 mm und ein größter Radius von 137 mm ergibt, entsteht bei einer Messerdrehzahl von 180 U/min die in Fig. 2 ausgezogen dargestellte Kurve 7, die eine maximale Anschnittsvorschubgeschwindigkeit von 300 mm/s und eine maximale Abschnittsvorschubgeschwindigkeit von 100 mm/s ausweist. Über die Ordinate ist die Vorschubgeschwindigkeit in mm/s und über die Abszisse die Schneiddauer in s bzw. der Drehwinkel der Messerscheibe 1 in Grad dargestellt. Wie der Kurvenverlauf zeigt, erfolgt der Schnitt über den ersten horizontalen Teil 7.1 bei einer konstanten Vorschubgeschwindigkeit der Schneidkante 2 gemäß einer archimedischen Spirale. Daran schließt sich der nach einer Cosinus-Spirale verlaufende Teil 7.2 an, deren zwischen 1 bis 99 variierbarer Anstiegsfaktor in Fig. 2 etwa 50 beträgt und zu einer maximalen Vorschubgeschwindigkeit von 1954,55 mm/s führt. Schließlich geht die Kurve 7 in den Teil 7.3 über, der wiederum eine konstante Vorschubgeschwindigkeit der Schneidkante 2 ausweist, die jedoch niedriger ist als die des ersten Teils 7.1 und mit diesem nur insoweit übereinstimmt, als auch der Teil 7.3 nach einer archimedischen Spirale verläuft.

Zum Vergleich ist in Fig. 2 eine gestrichelt dargestellte Kurve 8 und eine strichpunktiert dargestellte Kurve 9 eingezeichnet, die sich bei konventionellen Messerausbildungen ergeben, bei denen die Schneidkante über ihre Gesamterstreckung nach einer archimedischen Spirale (8) bzw. nach einer logarithmischen Spirale (9) verläuft.

Trotz der hohen mittleren Vorschubgeschwindigkeit der erfindungsgemäßen Messerscheibe liegen bis auf die Anfangsgeschwindigkeit einer Messerscheibe mit einem Schneidkantenverlauf nach einer logarithmischen Spirale alle anderen Vorschubsanfangs- bzw. Vorschubsendgeschwindigkeiten deutlich höher als die der erfindungsgemäßen Messerscheibe, mit dem sich dennoch wesentlich größere Schnittleistungen als mit den konventionellen Messerscheiben erzielen lassen.

## Patentansprüche

1. Messerscheibe (1) zum Schneiden von in Richtung seiner Längsachse relativ zur Messerscheibe (1) vorgeschobenem und beim Überschreiten eines bestimmten Schneiddrucks sich plastisch verformendem Gut in Scheiben, wobei die an ihrem spiralförmigen Umfang mit einer Schneidkante (2) versehene und mit konstanter Drehzahl angetriebene Messerscheibe (1) auf einer senkrecht zu ihrer Ebene ausgerichteten Welle angeordnet ist und über diese um eine im wesentlichen zu einer Längsachse des Guts parallele Rotationsachse angetrieben ist, dadurch gekennzeichnet, daß die sich über 150 - 360° erstreckende Schneidkante (2) in mindestens drei Abschnitte (4, 5, 6) unterteilt ist, von denen in Drehrichtung der Messerscheibe (1) ein erster Abschnitt (4) und ein dritter Abschnitt (6) der Schneidkante (2) jeweils mit einer Radienzunahme verläuft, die kleiner ist als eine Radienzunahme eines zwischen diesen angeordneten zweiten Abschnitts (5) der Schneidkante (2), so daß die relative Vorschubgeschwindigkeit des ersten und dritten Abschnittes der Schneidkante (2) kleiner ist als die relative Vorschubgeschwindigkeit des zweiten Abschnittes.

2. Messerscheibe (1) nach Anspruch 1, dadurch gekennzeichnet, daß die Radienzunahme des ersten und des dritten Abschnitts (4 bzw. 6) der Schneidkante (2) einer archimedischen Spirale entspricht, bei der die Vorschubgeschwindigkeit der Schneidkante (2) konstant ist, und daß die Radienzunahme des zweiten Abschnitts (5) der Schneidkante (2) einer Cosinus-Spirale entspricht, bei der die Vorschubgeschwindigkeit der Schneidkante (2) eine Beschleunigung erfährt.

3. Messerscheibe (1) nach Anspruch 1 oder 2, dadurch gekennzeichnet, daß die Radienzunahme über den ersten Abschnitt (4) der Schneidkante (2) größer ist als die Radienzunahme über den dritten Abschnitt (6) der Schneidkante (2), so daß die konstante Vorschubgeschwindigkeit der Schneidkante (2) des ersten Abschnitts größer ist als die des dritten Abschnitts (6).

4. Messerscheibe (1) nach mindestens einem der Ansprüche 1 bis 3, dadurch gekennzeichnet, daß von der Schneidkante (2) ihr erster Abschnitt (4) sich über mehr als 45° und weniger als 90°, ihr zweiter Abschnitt (5) sich über mehr als 90° und weniger als 180° und ihr dritter Abschnitt (6) sich wiederum über mehr als 45° und weniger als 90° erstreckt.

5. Messerscheibe (1) nach mindestens einem der Ansprüche 1 bis 4, dadurch gekennzeichnet, daß die Differenz zwischen dem maximalen Radius des dritten Abschnitts (6) der Schneidkante (2) und dem minimalen Radius des ersten Abschnitts (4) der Schneidkante (2) dem maximalen Durchmesser der abzuschneidenden Scheiben angepaßt ist.

## Claims

1. A cutter disc (1) for cutting material, which is advanced in the direction of its longitudinal axis relative to the cutter disc (1) and which deforms plastically when a certain cutting pressure is exceeded, into slices, wherein the cutter disc (1), which is provided with a cutting edge (2) at its spiral periphery and which is driven at a constant rotational speed, is disposed on a shaft aligned perpendicularly to the plane of the cutter wheel and is driven via this shaft about an axis of rotation substantially parallel to a longitudinal axis of the material, characterised in that the cutting edge (2), which extends over 150 - 360°, is subdivided into at least three sections (4, 5, 6), of which a first section (4) and a third section (6) of the cutting edge (2) each run with an increase in radius in the direction of rotation of the cutter disc (1), which increase in radius is less than an increase in radius of a second section (5) of the cutting edge (2) disposed between these, so that the relative speed of advance of the first and third sections of the cutting edge (2) is less than the relative speed of advance of the second section.

2. A cutter disc (1) according to claim 1, characterised in that the increase in radius of the first and of the third section (4; 6) of the cutting edge (2) corresponds to an Archimedean spiral in which the speed of advance of the cutting edge (2) is constant, and that the increase in radius of the second section (5) of the cutting edge (2) corresponds to a cosine spiral in which the speed of advance of the cutting edge (2) undergoes an acceleration.

3. A cutter disc (1) according to claim 1 or 2, characterised in that the increase in radius over the first section (4) of the cutting edge (2) is greater than the increase in radius over the third section (6) of the cutting edge (2), so that the constant speed of advance of the cutting edge (2) of the first section is greater than that of the third section (6).

4. A cutter disc (1) according to at least one of claims 1 to 3, characterised in that the first section (4) of the cutting edge (2) extends over more than 45° and less than 90°, its second section (5) extends over more than 90° and less than 180°, and its third section (6) again extends over more than 45° and less than 90°.

5. A cutter disc (1) according to at least one of claims 1 to 4, characterised in that the difference between the maximum radius of the third section (6) of the cutting edge (2) and the minimum radius of the first section (4) of the cutting edge (2) is matched to the maximum diameter of the slices to be cut off.

## Revendications

1. Couteau en forme de disque (1) destiné à couper du produit se déformant plastiquement lorsqu'une pression de coupe déterminée est dépassée et déplacé en direction de son axe longitudinal par rapport au couteau en forme de disque, le couteau en forme de disque (1), muni d'une arête coupante (2) sur sa périphérie en forme de spirale et entraîné à vitesse de rotation constante, étant monté sur un arbre dirigé perpendiculairement à son plan et étant entraîné par celui-ci autour d'un axe de rotation sensiblement parallèle à l'axe longitudinal du produit, caractérisé en ce que l'arête de coupe (2) s'étendant sur 150 à 360° est sub-divisée en au moins trois parties (4, 5, 6) dont une première partie (4) et une troisième partie, s'étendent en présentant chacune, dans le sens de rotation du couteau en forme de disque, une augmentation des rayons qui est inférieure à l'augmentation des rayons d'une deuxième partie (5), comprise entre celles-ci, de l'arête de coupe (2), de façon que la vitesse d'avance relative de la première et celle de la troisième partie de l'arête de coupe (2) soit inférieure à la vitesse d'avance relative de la deuxième partie.

2. Couteau en forme de disque selon la revendication 1, caractérisé en ce que l'augmentation des rayons de la première et de la troisième parties (4, et respectivement 6) de l'arête coupante (2) correspond à une spirale d'Archimède, dans laquelle la vitesse d'avance de l'arête de coupe (2) est constante et en ce que l'augmentation des rayons de la deuxième partie (5) de l'arête coupante (2) correspond à une spirale cosinusoîdale dans laquelle la vitesse d'avance de l'arête de coupe (2) subit une accélération.

3. Couteau en forme de disque (1) selon la revendication 1 ou 2, caractérisé en ce que l'augmentation des rayons de la première partie (4) de l'arête de coupe (3) est supérieure à l'augmentation des rayons de la troisième partie (6) de l'arête de coupe (2), de façon que la vitesse d'avance constante de l'arête de coupe (2) de la première partie soit supérieure à celle de la troisième partie (6).

4. Couteau en forme de disque (1) selon au moins une des revendications 1 à 3, caractérisé en ce que la première partie (4) de l'arête de coupe (2) s'étend sur plus de 45° et moins de 90°, sa deuxième partie (5) sur plus de 90° et moins de 180° et sa troisième partie (6) à nouveau sur plus de 45° et moins de 90°.

5. Couteau en forme de disque (1) selon au moins une des revendications 1 à 4, caractérisé en ce que la différence entre le rayon maximum de la troisième partie (6) de l'arête de coupe (2) et le rayon minimum de la première partie (4) de l'arête de coupe (2) est adaptée au diamètre maximum des tranches à découper.
